# EUROPÄISCHE PATENTSCHRIFT

(11) **EP 0 189 091 B1**
(45) Veröffentlichungstag und Bekanntmachung des Hinweises auf die Patenterteilung: **05.04.1989**
(21) Anmeldenummer: 86100405.9
(22) Anmeldetag: 14.01.1986
(51) Int. Cl.: E06B 9/16

(54) **Rolladenjalousie**
Roller shutter with louvre
Volet à rouleau à persienne

(30) Priorität: 19.01.1985 DE 3501689
(43) Veröffentlichungstag der Anmeldung: 30.07.1986
(73) Patentinhaber: Rathmann, Helmut, D-7847 Badenweiler (DE)
(72) Erfinder: Rathmann, Helmut, D-7847 Badenweiler (DE)
(74) Vertreter: Rackette, Karl, Dipl.-Phys. Dr.-Ing

(56) Entgegenhaltungen:
- DE-A- 2 929 675
- DE-C- 814 657
- DE-C- 3 408 177
- FR-A- 1 370 913

## Beschreibung

Die Erfindung betrifft eine Rolladenjalousie mit einer Vielzahl von Lamellen, die durch Zugglieder an ihrem oberen Längsrand gelenkig miteinander verbunden sind, mit in seitlich angeordneten Führungsschienen vorgesehenen Führungselementen, in denen die Lamellen mittels Führungsstiften ab einer obersten Lamelle um ihre Längsachse drehbar gelagert sind, sowie mit einer Basislamelle und einer daran angelenkten Ausstellstütze, deren oberer Rand zum Verschwenken der Lamellen beim Aufsetzen der Basislamelle aus der Ebene des Rolladenpanzers herausklappbar ist.

Eine derartige Rolladenjalousie ist aus der DE-PS 814657 bekannt. Beim Übergang von der Rolladenstellung in die Jalousienstellung schwenken die oberen Längsränder der Lamellen aus einer Ebene in der Nähe der Ebene zwischen den Führungsschienen in ein Ebene, die gegenüber der Ebene der Führungsschienen um den Abstand zwischen den an den Lamellen ausgebildeten Gelenken in Richtung auf das Fenster versetzt ist. Der Betrag dieses Versatzes ist daher bei der Montage der Führungsschienen zu berücksichtigen. Falls die Führungsschienen bereits vorhanden sind und ein Rolladen durch die bekannte Rolladenjalousie ersetzt werden soll, ist es erforderlich, die Führungsschienen zu demontieren und in einem ausreichend großen Abstand vom Blendrahmen erneut zu montieren. Je nach den baulichen Verhältnissen ergibt sich hierdurch ein Aufwand, der das Auswechseln eines vorhandenen Rolladens gegen eine Rolladenjalousie unwirtschaftlich werden läßt.

Der Erfindung liegt die Aufgabe zugrunde, eine Rolladenjalousie der eingangs genannten Art zu schaffen, die nachträglich zum Austausch eines Rolladens in übliche, unmittelbar auf dem Blendrahmen des Fensters befestigte Führungsschienen eingesetzt werden kann, ohne die Zuverlässigkeit der die Schwerkraft ausnutzenden Ausstelleinrichtungen zu beeinträchtigen.

Diese Aufgabe wird erfindungsgemäß dadurch gelöst, daß die Achsen der Gelenke in der Rolladenstellung in einer gemeinsamen Ebene des Rolladenpanzers liegen, daß die Führungselemente in den Führungsschienen Ketten aus mit jeweils einem Führungsschlitz versehenen Kettengliedern sind, in dem der Führungsstift der entsprechenden Lamelle verschieblich gelagert ist, daß an den Kettengliedern jeweils ein Vorsprung mit einer schräg nach außen verlaufenden Steuerfläche ausgebildet ist, der eine Anschlagfläche in einer Ausnehmung in der Stirnseite der entsprechenden Lamelle zugeordnet ist, daß an die Lamellen in Abstand vom oberen Längsrand Verbindungsglieder angelenkt sind und daß die Ausstellstütze an ihrem oberen Rand sowohl mit dem unteren Längsrand der untersten Lamelle als auch mit dem untersten Verbindungsglied gelenkig verbunden ist.

Dadurch, daß die an den Lamellen ausgebildeten Gelenke in der Rolladenstellung wie bei einem üblichen Rolladen in einer gemeinsamen Ebene des Rolladenpanzers liegen, ergibt sich gegenüber einem Rolladen kein zusätzlicher Platzbedarf. Durch die Ausbildung der Kettenglieder, in denen die Lamellen längs verschieblich und drehbar gelagert sind, ist es möglich, daß nach dem Aufsetzen der Basislamelle eine Längsverschiebung zwischen den Lamellen und den Kettengliedern zustande kommt. Infolge der an den Kettengliedern vorgesehenen schräg verlaufenden Steuerflächen und der zugeordneten Anschlagflächen an den Lamellen, erfolgt bei einer Längsverschiebung der Lamellen ein Aufgleiten der schräg verlaufenden Anschlagflächen auf den schräg verlaufenden Steuerflächen, wodurch ein primärer Anlaß zum Herauskippen der Lamellen aus der Ebene des Rolladenpanzers erzeugt wird. Sobald dies geschehen ist, übernimmt die beim Stand der Technik in ähnlicher Weise bereits vorgesehene Ausstellstütze das weitere Auslenken. Im Gegensatz zur bekannten Rolladenjalousie werden bereits zu Beginn des Ausstellens an allen Lamellen Drehkräfte erzeugt, so daß die Gefahr eines Verklemmens vermieden wird.

Zweckmäßige Ausgestaltungen und Weiterbildungen der Erfindung sind in den Unteransprüchen gekennzeichnet.

Die Erfindung wird nachstehend anhand des in der Zeichnung dargestellten Ausführungsbeispiels erläutert. Es zeigen :
Fig. 1 eine Draufsicht auf den einer aufgeschnittenen Führungsschiene benachbarten Teil der Rolladenjalousie,
Fig. 2 einen Teil der Ausstelleinrichtung der Rolladenjalousie zusammen mit einer Führungsschiene im auseinandergenommenen Zustand,
Fig. 3 eine perspektivische Ansicht eines Schlitzkettengliedes,
Fig. 4 eine perspektivische Ansicht einer Verbindungsstütze,
Fig. 5 eine perspektivische Ansicht eines Zugkettengliedes,
Fig. 6 eine perspektivische Ansicht einer Teillamelle,
Fig. 7 eine perspektivische Ansicht eines Teil-Basisprofils mit einem in der Zeichnung abgeschnittenen Zapfenteil zum Aufschieben eines Grund-Basisprofils,
Fig. 8 eine mit Hilfe eines Lagerstiftes in einer Ausnehmung des Basisprofils gelagerte Ausstellstütze,
Fig. 9 die Ausstelleinrichtung der erfindungsgemäßen Rolladenjalousie in einer perspektivischen Ansicht im Jalousie-Zustand,
Fig. 10 ein Querschnitt entlang der Linie X-X in Fig. 1 im Rolladen-Zustand,
Fig. 11 eine Fig. 10 entsprechende Darstellung nach Beginn des Ausstellvorgangs,
Fig. 12 eine Fig. 10 entsprechende Darstellung im Jalousie-Zustand,
Fig. 13 einen Querschnitt entlang der Linie XIII-XIII in Fig. 1,
Fig. 14 einen Querschnitt entlang der Linie XIV-XIV in Fig. 1,
Fig. 15 den Überlappungsbereich zweier Lamellen im Querschnitt und
Fig. 16 eine Fig. 15 entsprechende Darstellung, bei der am unteren Rand der Hauptlamelle eine PVC-Leiste vorgesehen ist.

Die in den Figuren 1, 2 und 9 dargestellte Rolladenjalousie erstreckt sich zwischen zwei Führungsschienen 1, die in der Nähe eines Fensters angebracht sind und die übliche U-Form sowie die übliche Dimensionierung aufweisen. Aus diesem Grunde kann die Rolladenjalousie auch nachträglich gegen übliche Rolläden ohne Jalousienfunktion ausgetauscht werden. In den Figuren 1, 2 und 9 ist lediglich die linke Führungsschiene 1 dargestellt, jedoch ist der Rolladenjalousie an ihrer rechten, in der Zeichnung nicht dargestellten Seite eine entsprechende Führungsschiene 1 zugeordnet.

Die Lamellen der Rolladenjalousie sind bei nicht zu breiten Fenstern dreistückig ausgebildet und bestehen jeweils aus einer Hauptlamelle 2, die an beiden Enden mit ihrer Stirnseite 3 auf den Zapfenteil 4 einer Teillamelle 5 aufgesteckt ist. Die Hauptlamellen 2 sind über die jeweils zugeordneten Teillamellen 5 nach dem Prinzip der Viergelenkkette miteinander verbunden.

Wie man besonders deutlich in Fig. 9 erkennt, sind die oberen Längskanten 6 der Teillamellen 5 über Zugkettenglieder 7 gelenkig miteinander verbunden. Die Zugkettenglieder 7 bilden dabei eine Zugkette, deren oberes Ende mit der untersten, nicht ausschwenkbaren Teillamelle der Rolladenjalousie verbunden ist und die sich mit ihrem unteren Ende bis zur untersten Teillamelle 5 erstreckt. Die erste nicht ausschwenkbare Teillamelle ist in der Regel bei völlig herabgelassener Rolladenjalousie die zweite Teillamelle unter dem Fenstersturz. Zwischen ihr und der Rolladenwelle befinden sich etwa fünf weitere nicht ausschwenkbare Teillamellen. Über diese Teillamellen und über die Zugkette kann die Rolladenjalousie hochgezogen oder herabgelassen werden. Fig. 5 zeigt in vergrößerter perspektivischer Ansicht die Form eines Zugkettengliedes 7, das leicht eingewölbt ist, un sich dadurch der Form der Teillamellen 5 möglichst genau anzupassen.

Am oberen Rand verfügen die Zugkettenglieder 7, wie in Fig. 5 deutlich zu erkennen ist, über zwei Ösenteile 8, 9. Am unteren Ende ist das Zugkettenglied 7 mit einem rohrförmigen Ansatz 10 versehen. Über den rohrförmigen Ansatz 10 sind die Zugkettenglieder 7 jeweils mit der oberen Längskante 6 der Teillamellen 5 sowie dem darunter liegenden Zugkettenglied 7 verbunden. Die Verbindung erfolgt jeweils mit Hilfe eines Gelenkzapfens 11, der sich durch den rohrförmigen Ansatz 10 eines Zugkettenglieds 7 sowie die Ösenteile 8, 9 des darunter liegenden Zugkettengliedes 7 erstreckt. Die Enden des Gelenkzapfens 11 ruhen in einer Lagerbohrung 12 und einer Lagertasche 13, die im Bereich der oberen Längskante 6 der Teillamellen 5 vorgesehen sind.

Wie man am deutlichsten in den Figuren 2 und 9 erkennt, sind die unteren Längskanten 14 der Teillamellen 5 über Verbindungsstützen 15 ebenfalls gelenkig miteinander verbunden.

Fig. 4 zeigt die Form einer Verbindungsstütze 15 in vergrößerter perspektivischer Ansicht. Die Verbindungsstützen 15 verfügen an ihrem oberen Rand jeweils über Lageranschlüsse 16, die in der in Fig. 2 am besten erkennbaren Weise mit den Teillamellen 5 verbunden werden. In der Nähe der unteren Enden verfügen die Verbindungsstützen 15 über Ösenteile 17, 18, mit deren Hilfe eine obere Verbindungsstütze jeweils mit der darunter liegenden Verbindungsstütze 15 und der zugeordneten Teillamelle 5 verbunden ist. Die Verbindung geschieht dabei mit Hilfe von Gelenkbolzen 19, die sich durch eine Bohrung 20 in der Nähe der unteren Längskante der Teillamellen 5 erstrecken. Die Verbindungsstützen 15 sind entsprechend der Außenform der Teillamellen 5 gekrümmt.

Wie man in den Figuren 2 und 13 erkennt, sind in den Teillamellen 5 Ausnehmungen 21 vorgesehen, in denen die Zugkettenglieder 7 aufgenommen werden können, wenn sich die Rolladenjalousie in der Rolladenstellung befindet. Entsprechende Ausnehmungen 22 sind für die Verbindungsstützen 15 vorgesehen. Auf diese Weise ist die äußere Form der Teillamellen 5 in der Rolladenstellung durchgehend glatt und frei von Vorsprüngen. Außerdem wird das Aufwickeln auf der Rolladenwelle nicht durch vorstehende Teile behindert.

In den Figuren 2 und 6 ist veranschaulicht, wie die Teillamellen 5 an der zur Führungsschiene 1 weisenden Seite mit einem Kopf 23 versehen sind, aus dem ein Führungsstift 24 herausragt. Über die Führungsstifte 24 ist der aus den Teillamellen 5 und den Hauptlamellen 2 bestehende Rolladenpanzer in einer im herabgelassenen Zustand der Rolladenjalousie U-förmige Anordnung geführt.

Die U-förmige Anordnung besteht aus einem Basisprofil 25, das in den Figuren 1, 7 und 9 gut zu erkennen ist und vorzugsweise ebenfalls aus zwei Teilprofilen besteht, die seitlich auf ein Hauptprofil aufgesetzt sind. Das Basisprofil 25 ist jeweils an der zur Führungsschiene 1 weisenden Seite über ein Lager 26 mit einer Schlitzkette aus Schlitzkettengliedern 27 verbunden. In Fig. 3 ist die Gestalt der Schlitzkettenglieder 27 vergrößert dargestellt. Die Schlitzkettenglieder 27 verfügen an ihren oberen und unteren Enden über Lageranschlüsse 28 und 29, über die die einzelnen Schlitzkettenglieder miteinander zur Bildung einer Schlitzkette verbunden sind. Dazu erstrecken sich durch die Lageranschlüsse 28, 29 Schlitzhülsen 30, die in den Lageranschlüssen 28 drehbar angeordnet sind und die jeweils mit den Lageranschlüssen 29 des nächsthöheren Schlitzkettengliedes 27 drehfest verbunden sind. Auf diese Weise ist ein Schlitz 31 in der Schlitzhülse 30 bei gestreckter Anordnung der Schlitzkettenglieder 27 in Richtung auf einen Führungsschlitz 32 geöffnet, während beim Aufrollen der Schlitzkette durch die gegenseitige Lageveränderung der Schlitzkettenglieder 27 die Öffnungen in den Schlitzhülsen 30 in Richtung auf die Führungsschlitze 32 verschlossen sind.

Die Führungsstifte 24 erstrecken sich im aufgewickelten Zustand der Rolladenjalousie sowie in der Rolladenstellung durch die Schlitzhülsen 30 bis zu Kappen 33, die in den Figuren 1 und 2 zu erkennen sind. Beim Übergang in die Jalousienstellung verschieben sich die Führungsstifte 24 aus der Schlitzhülse 30 heraus in den jeweils zugeordneten Führungsschlitz 32.

Beim Übergang aus der Rolladenstellung in die Jalousienstellung wirken an den Schlitzkettengliedern 27 seitlich angeordnete Steuervorsprünge 34 mit Steuerausnehmungen 35 (Figuren 2 und 6) an den Teillamellen 5 zusammen. Die Steuervorsprünge 34 an den Schlitzkettengliedern 27 verfügen über eine schräg verlaufende Steuerfläche 36, denen eine Anschlagfläche 37 in der Steuerausnehmung 35 zugeordnet ist. Die Steuerfläche 36 oder die Anschlagfläche 37 kann im Gegensatz zu den Darstellungen in der Zeichnung auch konvex ausgebildet sein. Die Schräge kann mit der Rolladenpanzerebene einen Winkel von beispielsweise etwa 45° einnehmen.

An dem in Fig. 7 dargestellten Basisprofil sind neben den Schlitzketten in der Nähe der Lager 26 Ausnehmungen 38 vorgesehen, in denen in der Rolladenstellung der Rolladenjalousie jeweils eine Ausstellstütze 39 ruht. Die Ausstellstütze 39 ist an ihrem unteren Ende mit Hilfe eines Lagerstiftes 40 in einem Lagerschlitz 41 verschwenkbar und verschiebbar gelagert. Der Lagerschlitz 41 ist zum Einführen des Lagerstiftes 40 mit einer verschließbaren Einführbohrung 42 versehen.

Am oberen Ende verfügt die in Fig. 8 dargestellte Ausstellstütze 39 über einen Lagerkopf 43, der mit der unteren Längskante der untersten Teillamelle 5 über einen Gelenkbolzen 19 gelenkig verbunden ist. Um das schräge Einziehen des verhältnismäßig hohen Basisprofils 25 in den Rolladenkasten auch bei kleiner ausfallenden Rolladenjalousieballen zu ermöglichen, ist im Bereich der Führungsschiene 1 am Basisprofil 25 jeweils eine Ausnehmung 44 vorgesehen und das Basisprofil 25 auf der zum Fenster weisenden Seite bei 47 ausgerundet.

In den Figuren 10 bis 14 sind verschiedene Querschnitte durch die Rolladenjalousie zur Veranschaulichung der Funktionsweise dargestellt. In Fig. 10 erkennt man das gerade noch nicht auf der Fensterbank 45 aufsetzende Basisprofil 25 mit der noch hochgehaltenen Ausstellstütze 39. Die Ausstellstütze 39 ist mit der untersten Verbindungsstütze 15 sowie der untersten Teillamelle 5 in der oben beschriebenen Weise gelenkig verbunden. Dabei kann die Anordnung so getroffen sein, daß zwischen der Innenseite der Verbindungsstütze 15 und der ihr gegenüberliegenden Oberseite der Ausnehmung 22 der Teillamelle 5 ein Spalt vorhanden ist. Ab einer obersten, in Fig. 10 nicht dargestellten Lamelle, sind die Teillamellen 5 nicht mehr ausstellbar.

In Fig. 11 erkennt man, wie nach dem Aufsetzen des Basisprofils 25 auf die Fensterbank 45 das Ausstellen der Teillamellen 5 eingeleitet wird. Die Verbindungsstützen 15 sind bei der in Fig. 11 dargestellten Stellung der Rolladenjalousie bereits teilweise aus den Ausnehmungen 22 herausgeklappt. Beim Aufsetzen des Basisprofils 25 auf die Fensterbank 45 werden die Schlitzkettenglieder 27 in den Führungsschienen 1 in vertikaler Richtung arretiert, so daß bei einem weiteren Nachlassen der Spannung der Zugkette die Teillamellen 5 infolge ihres Eigengewichtes gegenüber den Schlitzkettengliedern 27 abgesenkt werden. Dabei geraten die Steuerflächen 36 der Schlitzkettenglieder 27 mit den Anschlagflächen 37 der Teillamellen 5 in Eingriff, so daß infolge deren Abschrägungen ein nach außen drehendes Moment auf die Teillamellen 5 einwirkt. In Fig. 11 erkennt man, wie die Steuerflächen 36 gerade mit den Anschlagflächen 37 außer Eingriff gelangen.

Dem Ausschwenkvorgang der Teillamellen 5 ist eine Absenkung der Teillamellen 5 und der in Fig. 11 dargestellten Ausstellstütze 39 überlagert. Der der Ausstellstütze 39 zugeordnete Lagerstift 40 hat sich entsprechend der Neigung des Lagerschlitzes 41 nach unten und nach vorne verlagert und ist bei der in Fig. 11 dargestellten Stellung nach unten arretiert.

Bei einem weiteren Ablassen der Rolladenjalousie übernimmt daher die Ausstellstütze 39 in Verbindung mit den Verbindungsstützen 15 das weitere Ausschwenken der Teillamellen 5 bis ggf. in die in Fig. 12 dargestellte maximale Ausschwenkstellung der Teillamellen 5.

In Fig. 13 erkennt man die Anordnung der Zugkettenglieder 7 einer Rolladenjalousie mit mehreren ausschwenkbaren sowie weiteren darüber angeordneten nicht ausschwenkbaren Teillamellen. In der Rolladenstellung liegen die Zugkettenglieder 7 gegen die Rückseiten der Ausnehmungen 21 der Teillamellen 5 an. Nach weiterem Herablassen der Rolladenjalousie in die Jalousienstellung haben die Zugkettenglieder 7 und die Verbindungsstützen 15 gegenüber den beweglichen Teillamellen 5 sowie den unbeweglichen, ihre ursprüngliche Lage beibehaltenden Teillamellen die in Fig. 14 veranschaulichte Lage. Die in Fig. 14 dargestellten unbeweglichen Teillamellen sind ähnlich wie die beweglichen Teillamellen miteinander verbunden, wobei jedoch keine Zugkettenglieder verwendet werden. Die Verbindung der micht ausschwenkbaren Teillamellen erfolgt in der Weise, daß jeweils ein an der unteren Längskante 14 der Teillamellen befindlicher Rohransatz direkt zwischen eine Lagerbohrung und eine Lagertasche greift, die sich an der oberen Längskante 6 der Teillamellen befindet. Das Gelenk wird von einem dem Gelenkzapfen 11 entsprechenden Teil getragen. Die Rolladenjalousie ist an ihrem oberen Ende mit der Rolladenwelle verbunden, die über einen üblichen Rolladengurt oder Rolladenmotor zum Aufwickeln und Abwickeln betätigt werden kann.

In den Figuren 15 und 16 sind zwei mögliche Ausbildungen im Bereich des Rundkopfes und Überlappungsteils der Lamellen in der Rolladenstellung vergrößert dargestellt. Während in Fig. 15 zwei benachbarte Lamellen unmittelbaren Kontakt haben, ist bei dem in Fig. 16 dargestellten Ausführungsbeispiel eine PVC-Leiste 46 am unteren Rand der Lamellen vorgesehen. Dabei kann die PVC-Leiste 46 auch nur im alleruntersten Teil des Überlappungsteils angebracht werden und zwar nur in einer solchen Breite, daß zwischen der PVC-Leiste 46 und der zu einem Kreis fortgesetzten kreisförmigen Berandung des Rundkopfes ein Abstand entsteht. Hierdurch ist gewährleistet, daß sich zu Beginn des Aufwickelns der Lamellen die PVC-Leiste vom Rundkopf abhebt und sich während des weiteren Aufwickelns frei schwebend um den Rundkopf herum bewegt.

Abweichend von der Darstellung in den Zeichnungen kann die Steuerfläche 36 am Steuervorsprung 34 auch höher angeordnet werden. Hierdurch stellen sich die Lamellen früher aus. Bei einer längeren Ausstellstütze 39 kann auch eine noch flachere Lamellenstellung als die in der Zeichnung dargestellte erreicht werden.

Die Lagerung der Ausstellstütze 39 im Basisprofil 25 kann auch weiter nach vorne verlagert werden. Hierdurch wird ebenfalls eine flachere Neigung der Lamellen erreicht. Das gleiche kann auch dadurch erreicht werden, daß die Ausstellstütze 39 grundsätzlich länger und das Basisprofil 25 entsprechend höher ausgeführt werden. Durch die PVC-Leiste 46 wird ein dichterer Abschluß erreicht. Außerdem dämpft eine solche Leiste die Klappgeräusche beim Zurückstellen der Lamellen aus der Jalousienstellung in die Rolladenstellung.

## Patentansprüche

1. Rolladenjalousie mit einer Vielzahl von Lamellen (5), die durch Zugglieder (7) an ihrem oberen Längsrand gelenkig miteinander verbunden sind, mit in seitlich angeordneten Führungsschienen (1) vorgesehenen Führungselementen (27), in denen die Lamellen (5) mittels Führungsstiften (24) ab einer obersten Lamelle (5) um ihre Längsachse drehbar gelagert sind, sowie mit einer Basislamelle (25) und einer daran angelenkten Ausstellstütze (39), deren oberer Rand zum Verschwenken der Lamellen (5) beim Aufsetzen der Basislamelle (25) aus der Ebene des Rolladenpanzers herausklappbar ist, dadurch gekennzeichnet, daß die Achsen der Gelenke (8, 9, 10, 11 : 16, 17, 18, 19) in der Rolladenstellung in einer gemeinsamen Ebene des Rolladenpanzers liegen, daß die Führungselemente in den Führungsschienen (1) Ketten aus mit jeweils einem Führungsschlitz (32) versehenen Kettengliedern (27) sind, in dem der Führungsstift (24) der entsprechenden Lamelle verschieblich gelagert ist, daß an den Kettengliedern (27) jeweils ein Vorsprung (34) mit einer schräg nach außen verlaufenden Steuerfläche (36) ausgebildet ist, der eine Anschlagfläche (37) in einer Ausnehmung (35) in der Stirnseite der entsprechenden Lamelle (5) zugeordnet ist, daß an die Lamellen (5) im Abstand vom oberen Längsrand Verbindungsglieder (15) angelenkt sind und daß die Ausstellstütze (39) an ihrem oberen Rand sowohl mit dem unteren Längsrand (14) der untersten Lamelle (5) als auch mit dem untersten Verbindungsglied (15) gelenkig verbunden ist.

2. Rolladenjalousie nach Anspruch 1, dadurch gekennzeichnet, daß die schräg verlaufende Steuerfläche (36) in der Nähe des unteren Endes des Führungsschlitzes (32) vorgesehen ist und daß sich die Anschlagfläche (37) in der Nähe des unteren Längsrandes (14) der Lamelle (5) befindet.

3. Rolladenjalousie nach einem der Ansprüche 1 oder 2, dadurch gekennzeichnet, daß die Ausstellstütze (39) in einer Ausnehmung (38) in der Basislamelle (25) vorgesehen ist.

4. Rolladenjalousie nach Anspruch 3, dadurch gekennzeichnet, daß der untere Rand der Ausstellstütze (39) mit einem Lagerstift (40) in der Basislamelle (25) gehalten ist, der in einem beidseitig der Ausnehmung (38) vorgesehenen Längsschlitz (41) verschiebbar gelagert ist.

5. Rolladenjalousie nach Anspruch 4, dadurch gekennzeichnet, daß die Ebene des Längsschlitzes (41) schräg in der Basislamelle (25) verläuft, wobei der höher liegende Rand des Längsschlitzes (41) in der Ebene der Lamellengelenke und der tiefer liegende Rand des Längsschlitzes (41) auf der Seite liegt, zu der hin die Ausstellstütze (39) ausschwenkt.

6. Rolladenjalousie nach Anspruch 1, dadurch gekennzeichnet, daß die Kettenglieder (27) jeweils an ihrem oberen Rand eine drehbar gelagerte Schlitzhülse (30) aufweisen, die mit dem jeweils nächsthöheren Kettenglied (27) drehfest verbunden ist und daß die Öffnung des Schlitzes (31) der Schlitzhülse (30) bei gestreckter Kette in Richtung auf den Führungsschlitz (32) weist.

7. Rolladenjalousie nach Anspruch 2, dadurch gekennzeichnet, daß die Steuerflächen (36) und/ oder die Anschlagflächen (37) konvex ausgebildet sind.

8. Rolladenjalousie nach einem der Ansprüche 1 bis 7, dadurch gekennzeichnet, daß die Führungsstifte (24) in der Nähe der oberen Längsränder (6) der Lamellen (5) geführt sind.

9. Rolladenjalousie nach einem der Ansprüche 1 bis 8, dadurch gekennzeichnet, daß die Verbindungsglieder (15) aneinander und zugleich an die unteren Längsränder (14) der Lamellen (5) mittels Gelenkbolzen (19) angelenkt sind.

10. Rolladenjalousie nach Anspruch 9, dadurch gekennzeichnet, daß die Lamellen (5) Ausnehmungen (22) für die Verbindungsglieder (15) aufweisen.

11. Rolladenjalousie nach einem der Ansprüche 1 bis 10, dadurch gekennzeichnet, daß die Zugglieder (7) aneinander und zugleich an die oberen Längsränder (6) der Teillamellen (5) mittels Gelenkzapfen (11) angelenkt sind.

12. Rolladenjaloₗlsie nach Anspruch 11, dadurch gekennzeichnet, daß die Lamellen (5) Ausnehmungen (21) für die Zugglieder (7) aufweisen.

13. Rolladenjalousie nach einem der Ansprüche 1 bis 12, dadurch gekennzeichnet, daß die Ausstellstütze (39) durch eine obere Gelenkhülse (43) sowohl mit dem unteren Längsrand (14) der untersten Lamelle (5) als auch mit Gelenkösen (17, 18) am untersten Verbindungsglied (15) über einen Gelenkbolzen (19) verbunden ist.

## Claims

1. A jalousie-type roller shutter having a multitude of slats (5) hinged one to another at their upper longitudinal edge via draw links (7), guide elements (27) provided in laterally arranged guide rails (1) in which the slats (5), from a particular uppermost slat (5) downward, are supported and rendered rotatable about their longitudinal axis by means of guide pins (24), and a base slat (25) comprising a hinged tilting strut (39) whose upper edge may be moved out of the plane of the roller shutter armour on touch-down of the base slat (25) so as to swivel the slats (5), characterised in that the axes of the joints (8, 9, 10, 11 ; 16, 17, 18, 19) extend in a common plane of the shutter armour in the closed position, in that the guide elements in the guide rails (1) are chains having chain links (27) each of which is provided with a guide slot (32) in which the guide pin (24) of the respective slat is located in a displaceable manner, in that on each chain link (27) there is a projection (34) having an outward slanting locating surface (36) which is in correlation with a contact surface (37) in a recess (35) in the front face of the respective slat (5), in that connecting links (15) are hinged on the slats (5) at a distance from the upper longitudinal edge, and in that the tilting strut (39) is hinged at its upper edge both to the longitudinal bottom edge (14) of the lowermost slat (5) and to the lowermost connecting link (15).

2. The jalousie-type roller shutter according to claim 1, characterised in that the slanting locating surface (36) is arranged in proximity of the bottom end of the guide slot (32), and that the contact surface (37) is in proximity of the lower longitudinal edge (14) of the slat (5).

3. The jalousie-type roller shutter according to anyone of claims 1 or 2, characterised in that the tilting strut (39) is arranged in a recess (38) in the base slat (25).

4. The jalousie-type roller shutter according to claim 3, characterised in that the tilting strut (39) is held captive in the base slat (25) by a mounting pin (40) which is accommodated in a slideable manner in a longitudinal slot (41) extending on both sides of the recess (38).

5. The jalousie-type roller shutter according to claim 4, characterised in that the plane of the longitudinal slot (41) extends diagonally in the base slat (25), the higher edge of the longitudinal slot (41) being in the plane of the slat joints, and the lower edge of the longitudinal slot (41) being on the side to which the tilting strut (39) swivels.

6. The jalousie-type roller shutter according to claim 1, characterised in that at the upper edge of each chain link (27) there is a slotted bush (30) arranged in a rotatable manner which is connected to the next chain link (27) therabove in a non-rotatable manner, and in that the aperture of the slot (31) of the slotted bush (30) is oriented in the direction of the guide slot (32), when the chain is stretched out.

7. The jalousie-type roller shutter according to claim 2, characterised in that the locating surfaces (36) and/or the contact surfaces (37) have a convex shape.

8. The jalousie-type roller shutter according to anyone of claims 1 to 7, characterised in that the guide pins (24) are located in proximity of the upper longitudinal edges (6) of the slats (5).

9. The jalousie-type roller shutter according to anyone of claims 1 to 8, characterised in that the connecting links (15) are hinged by hinge pins (19) one to another and at the same time to the lower longitudinal edges (14) of the slats (5).

10. The jalousie-type roller shutter according to claim 9, characterised in that the slats (5) have recesses (22) for the connecting links (15).

11. The jalousie-type roller shutter according to anyone of claims 1 to 10, characterised in that the draw links (7) are hinged by hinge pins (11) one to another and at the same time to the upper longitudinal edges (6) of the extension slats (5).

12. The jalousie-type roller shutter according to claim 11, characterised in that the slats (5) have recesses (21) for the draw links (7).

13. The jalousie-type roller shutter according to anyone of claims 1 to 12, characterised in that the tilting strut (39), via a hinge bush (43) at its upper end, is connected by a hinge pin (19) to the bottom longitudinal edge (14) of the lowermost slat (5) as well as to hinge bushes (17,18) on the lowermost connecting link (15).

## Revendications

1. Volet roulant du type jalousie comportant un grand nombre de lamelles (5) reliées au rebord longitudinal supérieur par un enchaînement d'éléments (7) articulés les uns par rapport aux autres, avec des éléments de guidage (27) latéraux coulissant dans des glissières latérales (1) et dans lesquels les lamelles (5) sont montées pivotantes autour de leur axe longitudinal au moyen de tiges de guidage (24), à partir de la lamelle supérieure, aussi bien que pour une lamelle de base (25) comprenant la pièce de maintien en position ouverte (39) qui y est articulée, dont le rebord supérieur se déplie du plan de la chenille du volet roulant dans lequel ladite pièce est encastrée, dans le but de faire pivoter les lamelles (5) par l'agencement de la lamelle de base (25), caractérisé en ce que les axes des articulations (8, 9, 10, 11 ; 16, 17, 18, 19) sont dans un même plan, celui de la chenille du volet roulant, en ce que les éléments de guidage dans les glissières forment une chaîne avec des maillons (27) munis d'une fente de guidage (32) dans laquelle la tige de guidage (24) de la lamelle correspondante est montée coulissante, chaque maillon de la chaîne (27) comportant une excroissance dont une surface de guidage dirigée vers l'extérieur (36) est inclinée, ladite surface s'ajustant sur une surface d'arrêt (37) d'un évidement (35) pratiqué dans la surface latérale de la lamelle correspondante, des éléments de liaison (15) étant par ailleurs articulés aux lamelles (5) à distance du rebord longitudinal supérieur, la pièce de maintien en position dépliée (39) étant articulée à son extrémité supérieure aussi bien avec le bord longitudinal (14) de la lamelle inférieure (5) qu'avec l'élément de liaison inférieur (15).

2. Volet roulant du type jalousie selon la revendication 1, caractérisé en ce que la surface de guidage dirigée vers l'extérieur (36) est inclinée à proximité de l'extrémité inférieure de la fente de guidage (32) et en ce que la surface d'arrêt (37) se trouve à proximité du rebord longitudinal inférieur (14) de la lamelle (5).

3. Volet roulant du type jalousie selon l'une des revendications 1 ou 2, caractérisé en ce que la pièce de maintien en position dépliée (39) est prévue pour s'ajuster dans un logement (38) de la lamelle de base (25).

4. Volet roulant du type jalousie selon la revendication 3, caractérisé en ce que le bord inférieur de la pièce de maintien en position dépliée (39) est maintenu dans la lamelle de base (25) par une goupille (40), laquelle est placée dans une fente longitudinale (41) située de part et d'autre de la cavité (38), dans laquelle elle peut coulisser.

5. Volet roulant du type jalousie selon la revendication 4, caractérisé en ce que le plan de la fente longitudinale (41) est tracé obliquement dans la lamelle de base, de telle sorte que l'arête supérieure de la fente longitudinale (41) se trouve dans le plan d'articulation des lamelles alors que l'arête inférieure se situe dans la direction de pivotement de la pièce de maintien en position dépliée (39).

6. Volet roulant du type jalousie selon la revendication 1, caractérisé en ce que chaque maillon de chaîne (27) présente à son extrémité supérieure un manchon (30) monté libre en rotation, qui est solidaire en rotation du maillon (27) qui est placé immédiatement au-dessus, et en ce que l'ouverture de la fente (31) du manchon (30) est en correspondance avec la fente de guidage (32) pendant l'extension de la chaîne.

7. Volet roulant du type jalousie selon la revendication 2, caractérisé en ce que la surface de guidage (36) et/ou la surface d'arrêt (37) ont une forme convexe.

8. Volet roulant du type jalousie selon l'une quelconque des revendications 1 à 7, caractérisé en ce que les tiges de guidage (24) sont guidées au voisinage des rebords longitudinaux (6) des lamelles (5).

9. Volet roulant du type jalousie selon l'une quelconque des revendications 1 à 8, caractérisé en ce que les éléments de liaison (15) sont articulés les uns par rapport aux autres et également aux rebords longitudinaux inférieurs (14) des lamelles (5), au moyen de goupilles de pivotement (19).

10. Volet roulant du type jalousie selon la revendication 9, caractérisé en ce que les lamelles (5) présentent des logements (22) pour des éléments de liaison (15).

11. Volet roulant du type jalousie selon l'une quelconque des revendications 1 à 10, caractérisé en ce que les éléments (7) sont articulés d'une part entre eux et d'autre part aux rebords supérieurs (6) des tronçons de lamelle (5) au moyen de goupilles d'articulation (11).

12. Volet roulant du type jalousie selon la revendication 11, caractérisé en ce que les lamelles (5) présentent des logements (21) pour les éléments articulés (7).

13. Volet roulant du type jalousie selon l'une quelconque des revendications 1 à 12, caractérisé en ce que la pièce de maintien en position dépliée (39) est reliée par un alésage de pivotement supérieur (43) aussi bien au rebord longitudinal inférieur (14) de la lamelle inférieure (5), qu'à l'élément de liaison (15) inférieur à l'aide d'anneaux d'articulation (17, 18), par l'intermédiaire de la goupille (19).
